# EUROPÄISCHE PATENTSCHRIFT

(11) **EP 1 314 370 B1**
(45) Veröffentlichungstag und Bekanntmachung des Hinweises auf die Patenterteilung: **25.03.2009**
(21) Anmeldenummer: 02026231.7
(22) Anmeldetag: 26.11.2002
(51) Int. Cl.: A43B 17/10, A43B 17/08

(54) **Fussbetteinlegesohlensystem**
Insole system
Système de semelle intérieure

(30) Priorität: 27.11.2001 DE 20119540 U
(43) Veröffentlichungstag der Anmeldung: 28.05.2003
(73) Patentinhaber: Birkenstock, Christian, 53545 Ockenfels (DE)
(72) Erfinder: Birkenstock, Christian, 53545 Ockenfels (DE)
(74) Vertreter: Koch, Theodor

(56) Entgegenhaltungen:
- EP-A- 0 458 174
- EP-A- 0 791 303
- WO-A-99/04662
- DE-A- 3 145 463
- DE-A- 3 700 094
- DE-A- 19 816 281

## Beschreibung

Die Erfindung betrifft ein Fußbetteinlegesohlensystem gemäß Anspruch 1, für Sport-, Wander-, Ski-, Inline-Skate- oder Straßenschuhe, Sandalen oder Clogs. Dieses Fußbetteinlegesohlensystem beinhaltet eine Fußformsohle mit einem zumindest teilweise eingeformten Fußbett, insbesondere mit einem anatomisch geformten Fußbett mit Zehengreifer, bestehend aus einem formbaren Sohlenmaterial aus synthetischen oder natürlichen Stoffen, insbesondere aus einem Kork-Ethylen-Vinylacetat (EVA)-Gemisch, einem Kork-Latex-Gemisch oder einem Kork-Kautschuk-Gemisch, sowie Bindemitteln für das jeweilige Gemisch oder die Stoffe, auch ganz aus geschlossenzelligem, geschäumten Ethylen-Vinylacetat (EVA) oder Polyurethan,
wobei Bereiche der Fußbettung zumindest teilweise durchlocht sind, um die Fußsohle im Fußbett durch diese Perforation zu belüften.

Fußbettungen in Form von Einlegesohlen, aus feinporigem Kautschuk mit einem anhaftenden Textilgewebe, welche durchlocht wird, so dass ein Luftstrom unter die Fußsohle fliesen kann, werden in der DE-PS 922 391 als bekannt vorausgesetzt.

Es sind auch derartige Einlegesohle bekannt, welche statt aus feinporigem Kautschuk aus Kautschuk oder Kunstharz in Verbindung mit körnigem Kork zur Bildung einer geschmeidigen Unterschicht hergestellt werden.

Gemäß der DE-PS 922 391 soll ein erheblicher Wärmeverlust des Fußes vermieden werden, wobei es gilt zu vermeiden, dass das Einlegematerial durch Transpiration eine Wärmeabgabe nach außen zulässt, wie z.B. bei Verwendung von Kautschuk, wobei insofern eine Kondensation von Feuchtigkeit des Fußes weitgehend vermieden werden soll.

Es werden dort zur Herstellung der Einlegesohlen für Schuhsohlen hergestellte 5 Materialien in Form künstlich in Zellform geschäumter Massen verwendet, die durch nachträgliches Pressen flexibel gestaltet werden, wie z.B. Schaumpolystyrol oder Polyvinylclorid.

Bei einer derartigen Einlege bzw. Schuhsohle wird zwar ein Wärmeverlust 10 vermieden, andererseits erfolgt keine Belüftung ohne Anlegung der an sich bekannten Kanäle, wobei insofern auch Feuchtigkeit und Schweiß des Fußes von der Decksohle der Schuhsohle aufzunehmen ist.

Gemäß der DE 37 00 094 A1 ist eine flüssigkeitsaufnahmefähige Einlegesohle für einen Schuh bekannt. Es wird ein formbarer, flüssigkeitsaufnahmefähiger Werkstoff verwendet, in welchem Korkschrot und als Bindemittel für das Korkschrot ein aufgeschäumter, offenzelliger, poriger Kunststoff verwendet wird.

In dem verwendeten Werkstoff der Sohle kann zwischen den Korkschrotteilchen in den offenen Zellen des Kunststoffes Flüssigkeit aufgenommen werden. In den Zwischenräumen zwischen den Korkschrotteilchen stellt sich eine Kapilarwirkung ein, so dass der flüssigkeitsaufnahmefähige Werkstoff sogar saugfähig für Flüssigkeiten ist.

Eine Einlegesohle mit feuchtigkeitsspelchernden Fasern sowie eine feuchtigkeitsdurchlässige, darauf festgelegte Deckschicht aus Textilmaterial, welches aus hydrophoben Fasern besteht, ist auch gemäß der DE 35 20 093 A1 bekannt.

All diese Deck- oder Einlegesohlen haben den Nachteil, dass die Feuchtigkeit unmittelbar in diesen selbst aufgenommen wird und somit weiterhin in unmittelbarer Nähe zum Fuß gegeben ist.

Die Merkmale des Oberbegriffs des Anspruchs 1 sind aus DE 3145 463 A bekannt.

Es stellt sich somit die Aufgabe eine Fußbettung oder Einlegesohle zu schaffen, welche eine Ableitung oder Aufnahme von Fußfeuchtigkeit im Schuh oder von anstehendem Schweiß des Fußes erlaubt, dabei aber einen trockenen und nicht zu warmen und nicht zu kalten Fuß bewirkt, insbesondere somit kein Auskühlen und keine Kondensation der Feuchtigkeit am Fuß und Benässung des Fußes eintritt.

Zur Lösung dieser Aufgabe ist gemäß Anspruch 1 ein Satz aus einer feuchtigkeitsdurchlässigen, im wesentlichen keine Feuchtigkeit speichernden Fußbettung sowie einer unterhalb dieser anzuordnenden feuchtigkeitsabsorbierenden und -speichernden Einlage vorgesehen.

Es ist insofern ein System aus Fußbettung und Einlage gegeben, dessen Bestandteile herausnehmbar und auswechselbar sind.

Dies ermöglicht ein bestmögliches Fußklima. Die vorzugsweise aus einem Gemisch aus Kork-Ethylen-Vinylacetat bestehende Fußbettung ist so perforiert, dass an den Stellen, an denen der Fuß am stärksten schwitzt, die Ableitung des Schweißes des Fußes bzw. von Feuchtigkeit und eine Verdunstung der Feuchtigkeit sehr gut gewährleistet ist.

Dazu sind Perforationslöcher im Bereich der Zehen, der Außen- und Innenballen sowie im Fersenbereich vorgesehen.

Die in einfachster Ausführungsform als Einlegesohle aus Vliesstoff hergestellte

Einlage besitzt feuchtigkeitsabsorbierende Wirkung, was insbesondere durch Zugabe eines Anteiles von Aktivkohle verstärkt wird. Es ist insofern eine billige und wirtschaftliche Aufnahme und Abführung der Feuchtigkeit im Schuh möglich, ohne dass die gesamte Fußbettung entnommen, gesäubert und getrocknet oder ausgewechselt werden müsste.

Die Einlage kann mehrschichtig sein, wobei die Aktivkohle vorzugsweise in einer Schicht unterhalb des Vliesstoffes angeordnet ist.

Die restlichen Schichten dienen der Feuchtigkeitsspeicherung, der Polsterung und der antibakteriellen sowie desodorierenden Wirkung. Die Größe und der Aufbau der Einlage ist speziell nach der Form und Größe der Fußbettung und der dortigen Anlage der Perforationslöcher und Kanäle bzw. Bohrungen konstruiert.

Durch das Material der Fußbettung selbst, insbesondere einem vorgesehenen Kork-Ethylen-Vinylacetat-Gemisch, kann keine Feuchtigkeit aufgenommen werden. Diese sammelt sich daher zusammen mit dem Schweiß in der Einlage, nachdem sie durch die Kanäle bzw. Bohrungen der Fußbettung durchgetreten ist.

Feuchtigkeit wird außer durch die Einlage lediglich in geringem Maß von einer ferner vorzugsweise verwendeten speziellen Decksohle oder Bezugsstoff der Fußbettung aufgenommen. Ein derartiger Bezug besteht z.B. aus einem geringfügig feuchtigkeitsabsorbierenden Futterleder oder einem derartigen Mikrofaserfutter. Plötzlich auftretende Feuchtigkeit des Fußes oder ein gewisser geringer Anteil der Feuchtigkeit des Fußes wird insofern von dem Bezug der Fußbettung aufgenommen. Es wird insofern verhindert, dass der Fuß in sich plötzlich ansammelnde, noch nicht in die Bohrungen und Kanäle der Fußbettung abgeführte Feuchtigkeit auf dem Bezug oder Fußbettung schwimmt.

Das z.B. aus einem 0,5 cm - 3 cm dicken Kork-Latex- oder Kork-Kautschuk- bzw. Kork-EVA-Gemisch bzw. einem geschäumten Kunststoff bestehende Material der Fußbettung ist mechanisch belastbar und auch wärmeisolierend. Es wird somit ein

Auskühlen des Fußes verhindert, wobei die Belüftung durch die Lochungen der Fußbettung dafür sorgt, dass der Fuß nicht zu warm wird.

Der Fuß hat somit perfekte Klimaverhältnisse. Er ist trocken, nicht zu warm und nicht zu kalt. Die Einlage kann aus dem Schuh bzw. Sandale genommen und gelüftet, gewaschen oder ausgewechselt werden.

Die Fußbettung kann ebenfalls herausgenommen werden, gesäubert, gelüftet und ausgewechselt werden.

Es ergeben sich somit insbesondere auch hygienische Vorteile. Der Fuß wird vom Schweiß separiert, Komponenten des Schuhs, wie z.B. das Leder des Innenfutters (auch das Futterleder der Fußbettung selbst), werden abgesehen von einem geringen Anteil nicht als Reservoir für Schweiß oder andere Feuchtigkeit genutzt und dementsprechend nicht angegriffen.

Ein Schuh mit dem erfindungsgemäßen System aus Fußbettung und Einlage ist sehr langlebig, da er insbesondere nicht unter Einwirkung von Feuchtigkeit strapaziert wird.

Es können die verschiedensten Materialien und Komponenten zur Bildung der Fußbettung und Einlage verwendet werden, wobei die Grundvoraussetzung gewährleistet sein muss, dass die Fußbettung die Feuchtigkeit des Fußes weitgehend durch die vorhandene Lochung zur Einlage leitet und die Einlage die Feuchtigkeit absorbiert und speichert.

Die Fußbettung und Einlage kann je nach Materialien und Komponenten zu unterschiedlichen Verwendungszwecken bzw. für unterschiedliche Funktionen zu den jeweiligen Einsatzbereichen hergestellt werden.

Insbesondere ist es möglich, die Fußbettung und/oder Einlage durch geeignete Wahl der Größe und Dicke an unterschiedliche Schuharten und Passformen anzupassen, so dass ein optimaler Sitz des Schuhs sich am Fuß ergibt.

Dies gilt insbesondere bei Verwendung einer Fußbettung mit anatomisch geformtem Fußbett. Derartige Fußbettungen weisen einen äußeren umlaufenden Bettungsrand auf, der insbesondere zum Schutz der Zehen dient. Ferner einen Zehengreifer, der die Bewegung der Zehen unterstützt und diese auseinanderspreizt, eine äußere (laterale) Längsgewölbestütze, eine innere (mediale) Längsgewölbestütze, welche dem Fußbett Komfort und Balance verleiht, eine mittlere Fußstütze, welche das Gehen und Stehen wohltuend unterstützt, sowie eine tiefe Fersenschale, welche dem Fuß festen Halt gibt.

Die Einlagen können die verschiedensten Funktionen erfüllen. Neben der Funktion der Absorbierung der Feuchtigkeit sollen die Einlagen desodorierende, keimabtötende, stoßabsorbierende und das Volumen des Schuhs, also die Passform des Schuhs regulierende Eigenschaften haben.

Weiche Fußbettungen, welche insofern stoßabsorbierend sind, werden hauptsächlich bei Sportschuhen eingesetzt, während härtere Fußbettungen, welche eine bessere Unterstützung des Fußes erlauben, z.B. bei Wanderschuhen verwendet werden.

Einige Einlagen erfüllen nur die Funktion der Absorbierung und Speicherung der Feuchtigkeit, wobei diese einschichtig aufgebaut sind, andere Einlagen sind mehrschichtig aufgebaut, wobei sie mehrere Funktionen gleichzeitig erfüllen.

Vorteilhafte Ausführungen der Erfindung ergeben sich insbesondere aus den Unteransprüchen 2-9.

In den Zeichnungen zeigen:
- Figur 1:: Eine Draufsicht auf eine durch Perforierung feuchtigkeitsdurchlässige Fußbettung gemäß einer ersten Ausführungsform, unter welcher eine nicht eingezeichnete, feuchtigkeitsspeichernde Einlage anzuordnen ist;
- Figur 2:: Eine Seitenansicht des Systems gemäß Figur 1 aus Fußbettung und Einlage mit unterhalb der Fußbettung im Abstand zu dieser eingezeichneter, im Gegensatz zur Fußbettung feuchtigkeitsaufnehmende und -speichernde Einlage;
- Figur 3:: Die Draufsicht auf eine zweite Ausführungsform der Fußbettung, bei welcher im Gegensatz zur Figur 1 und Figur 2 auch im Bereich des Zehengreifers eine Perforation mit sich durch die Fußbettung erstreckenden Lochungen angelegt ist.

In Figur 1 ist eine Fußbettung (1) in Draufsicht wiedergegeben, welche aus einem formbaren Sohlenmaterial aus einer wasserabweisenden Kork-EthylenVinylacetat-Gemisch besteht und in welche ein anatomisch geformtes Fußbett (2) eingeformt ist.

Das Fußbett (2) weist einen äußeren an dessen Außenseite umlaufenden, nach oben vorstehenden Fußbettrand (16) auf, wobei insofern die untere Laufsohle (17) über eine äußere nach oben vorstehende Seitenwandung (18) in den Fußbettrand (16) ausläuft.

Das anatomisch geformte Fußbett (2) weist einen als Querrippe von der linken zum rechten Fußbettrand (16) sich erstreckenden Zehengreifer (19), eine 5 eingeformte Fersenschale (20) im Fersenbereich (8), seitlich rechts des Zehengreifers (19) einen eingeformten Bereich (7) für die Außen- und Innenballen des Fußes und seitlich links davon einen eingeformten Bereich (6) für die Zehe auf. Dieser Bereich wird in Form des Birkenstock-Fußbettes durch einen vorstehenden Steg des Zehengreifers (19) unterteilt, welcher den dicken Zeh von den benachbarten kleineren Zehen wegspreizt.

Über die Bereiche (6, 7 und 8) ist nun durch kleine und große runde sowie längliche Lochungen (5) ein System von Perforationen (4) angelegt. Die Lochungen (5) erstrecken sich durch die gesamte Dicke der Fußbettung (1), also 5 von deren Oberseite (9) zu deren Unterseite (10). Ferner durch einen als Decksohle dienenden Bezug (14) der Fußbettung (Futterleder).

Da das Material der Fußbettung (1) wasserabweisend ist, gelangt Feuchtigkeit des Fußes von der Oberseite (9) der Fußbettung (1) zu der Unterseite (10) durch die Lochungen (5), ohne von dem aus einem Kork-Ethylen-Vinylacetat-Gemisch bestehenden Sohlenmaterial aufgesaugt oder gespeichert zu werden.

Die Feuchtigkeit wird vielmehr durch die in Figur 2 unterhalb der Fußbettung (1) angeordnete, in Seitenansicht dargestellte Einlage (3) aufgesaugt, welche ähnlich einer Einlegesohle geformt ist und unter der gesamten Unterseite (10) der Fußbettung (1) sich erstreckt und somit auch unter den sich dort öffnenden Lochungen (5).

Lediglich ein geringer Anteil der Feuchtigkeit wird vom Bezug (14) aufgenommen.

Das Material der Einlage (3) besteht aus einem Vliesstoff, welcher feuchtigkeitsaufsaugend und -speichernd ist. Zu diesem Zweck ist zusätzlich dem Vliesstoff Aktivkohle zugesetzt und zur Verringerung des Geruches von Schweiß des Fußes desodorierende Wirkstoffe mit antibakterieller Wirkung. Diese aus Vliesstoff bestehende Einlage hat insbesondere auch wärmeisolierende Eigenschaften. Es ist somit ein System aus Fußbettung (1) und Einlage (3) gegeben, wobei die Einlage (3) an der Unterseite (10) der Fußbettung (1) als loses separates Teil angelegt ist. Die Einlage (3) lässt sich insofern mit der gespeicherten Flüssigkeit von der Fußbettung (1) aus dem Schuh entnehmen und gegen eine neue oder gereinigte Einlage ersetzen. Insofern ist dann Schweiß und Feuchtigkeit vom Fuß abführbar und vorher immer unterhalb der Fußbettung im Abstand vom Fuß in der Einlage aufgenommen, wobei jederzeit je nach Bedarf die Einlage mit dem Schweiß oder der Feuchtigkeit aus dem Schuh entnommen werden kann.

In Figur 3 ist eine weitere bevorzugte Ausführungsform der Fußbettung (1') dargestellt. In dieser sind zusätzlich im Bereich des Zehengreifers (19) Lochungen (5') vorgesehen. Da zwischen den Zehen besonders viel Schweiß auftritt, sind diese Lochungen größer als die Lochungen (5) außerhalb des Zehengreifers. Ansonsten nicht abgeänderte Teile sind mit der gleichen Bezugsziffer versehen.

Des weiteren erkennt man in einer eingezeichneten Auslassung der Fußbettung (1') die an ihrer Unterseite (10) anliegende Einlage (3'), welche sich nur teilweise über die Fläche der Unterseite erstreckt, also vornehmlich über die perforierten Bereiche der Fußbettung (1'). Im Gegensatz zur Ausführung gemäß Figur 1 und 2 besteht die Einlage (3) nicht aus einer Vliesstoffschicht (12), sondern aus einer Schicht (13) aus einem offenzelligen porigen Kunststoff oder Kunststoff-/Kork-Gemisch mit feuchtigkeitsabsorbierender Wirkung.

### Bezugsziffernliste

- Fußbettung: 1,1'
- Fußbett: 2
- Einlage: 3,3'
- Perforation: 4
- Lochungen: 5,5'
- Zehenbereich: 6
- Bereich der Außen- oder Innenballen: 7
- Fersenbereich: 8
- Oberseite der Fußbettung: 9
- Unterseite der Fußbettung: 10
- Bereich des Vorfußes: 11
- Vliesstoffschicht der Einlage: 12
- Schicht aus Kunststoff oder Kunststoff-/:
- Korkgemisch mit Aktivkohleanteil: 13
- Bezug: 14
- Perforation mit im Querschnitt größeren Lochungen: 15
- Perforation mit im Querschnitt kleineren Lochungen: 15'
- Fußbettrand: 16
- Laufsohle: 17
- Seitenwandungen: 18
- Zehengreifer: 19
- Fersenschale: 20
- untere Schicht der Einlage: 21

## Patentansprüche

1. Fußbetteinlegesohlensystem für Sport-, Wander-, Ski-, Inline-Skate- oder Straßenschuhe, Sandalen oder Clogs mit einer Fußformsohle (1,1'), die ein zumindest teilweise eingeformtes Fußbett zur Lagerung der Fußunterseite aufweist, bestehend aus einem geformten Sohlenmaterial aus synthetischen oder natürlichen Stoffen,
wobei Bereiche der Fußformsohle zumindest teilweise durchlocht sind und
wobei die Fußformsohle (1,1') durch Lochungen (5) feuchtigkeitsdurchlässig und aus im wesentlichen nicht Feuchtigkeit absorbierendem Material ausgebildet ist, sowie die Lochungen (5) der Fußformsohle im Zehenbereich, im Bereich der Außen- oder Innenballendes Fußes sowie im Fersenbereich angelegt sind und sich durch die Fußformsohle (1,1') als Bohrungen von der Oberseite zur Unterseite erstrecken, wobei an der Unterseite zumindest über den Bereich der Bohrungen eine Schicht zur Aufnahme der Feuchtigkeit angelegt ist,
**dadurch gekennzeichnet, dass**
diese Schicht als die Feuchtigkeit speichernde und lose, separate Einlage (3,3') an der Unterseite der Fußformsohle angelegt ist,
dass diese Einlage (3,3') aus einer Vliesstoffschicht (12) oder aus einer Schicht (13) aus einem offenzelligen porigen Kunststoff oder aus einem Kunststoff-/Kork-Gemisch mit feuchtigkeitsabsorbierender Wirkung besteht,
und dass die Fußformsohle (1,1') aus einem feuchtigkeitsabweisenden Kork-Ethylenvinylacetat (EVA)-Gemisch, einem Kork-Latex-Gemisch, einem Kork-Kautschuk-Gemisch sowie Bindemitteln für das jeweilige Gemisch oder ganz aus einem geschlossenzelligen, geschäumten Ethylenvinylacetat (EVA) oder Polyurethan besteht,
und dass Bereiche des Fußbettes der Fußformsohle zumindest teilweise derart durchlocht sind, um die Fußsohle im Fußbett durch diese Perforation (4, 5') zu belüften und um auch eine Verdunstung von Feuchtigkeit zu ermöglichen, wobei Feuchtigkeit im Schuh und vom Fuß abgegebener Schweiß auch durch die als Bohrungen ausgebildeten Lochungen (5) in die feuchtigkeitsabsorbierende Einlage (3, 3`) übergehen kann.

2. Fußbetteinlegesohlensystem nach Anspruch 1,
**dadurch gekennzeichnet, dass** die Fußformsohle (1,1')
aus zwei Schichtabschnitten mit unterschiedlicher Härte des Sohlenmaterials besteht, wobei das weiche Material im Bereich des Vorfußes (11) und das harte Material von dort bis zur Aufnahme der Ferse angelegt ist.

3. Fußbetteinlegesohlensystem nach Anspruch 2,
**dadurch gekennzeichnet, dass**
der Schichtabschnitt der Fußformsohle (1,1') mit dem härteren Sohlenmaterial von Strängen des Schichtabschnittes mit dem weicheren Sohlenmaterial durchzogen ist.

4. Fußbetteinlegesohlensystem nach einem der Ansprüche 1-3, **dadurch gekennzeichnet, dass** die Fußformsohle (1,1') mit einem feuchtigkeitsaufnehmenden Bezug (14) aus Mikrofasern zur Oberseite hin abgedeckt ist

5. Fußbetteinlegesohlensystem nach einem der Ansprüche 1 -4,
**dadurch gekennzeichnet, dass**
eine Perforation (15) der Fußformsohle (1') mit im Querschnitt größeren Lochungen im Bereich des Zehengreifers (19) angelegt ist und eine weitere Perforation (15') mit im Querschnitt kleineren Löchern in den übrigen, dazu abgeflacht verlaufenden Bereichen des Fußbettes (2), insbesondere vor und hinter dem Zehengreifer (19) und im Bereich (8) der Ferse.

6. Fußbetteinlegesohlensystem nach Anspruch 5,
**dadurch gekennzeichnet, dass**
bei einer Perforierung (15') mit kleineren Lochungen diese in einer relativ hohen Anzahl vorgesehen sind, so dass die Ableitung von Feuchtigkeit vom Fuß auch in diesem Bereich erfolgt.

7. Fußbetteinlegesohlensystem nach einem der Ansprüche 1-6,
**dadurch gekennzeichnet, dass**
zur Feuchtigkeitsabsorbierung in der Vliesstoffschicht (12) der Einlage (3,3') oder der Schicht (13) aus offenzelligem porigem Kunststoff oder Kunststoff-/Kork-Gemisch ein Anteil aus Aktivkohle enthalten ist.

8. Fußbetteinlegesohlensystem nach einem der Ansprüche 1 -7,
**dadurch gekennzeichnet, dass**
die Einlage (3,3') aus zwei übereinander angeordneten Schichten besteht, nämlich aus einer äußeren Schicht (12) aus atmungsaktiven Vliesstoff mit desodorierenden Wirkstoffen oder der Schicht (13) aus offenzelligem porigem Kunststoff oder Kunststoff-/Kork-Gemisch und aus einer unteren, mit Aktivkohle angereicherten Schicht (21) mit feuchtigkeitsabsorbierender und antibakterieller Wirkung.

9. Fußbetteinlegesohlensystem nach einem der Ansprüche 1-8,
**dadurch gekennzeichnet, dass**
eine zusätzliche Schicht der Einlage (3,3') mit Feuchtigkeitsspeicherung vorgesehen ist.

## Claims

1. Footbed insole system for sports shoes, hiking boots, ski boots, inline skating boots or walking shoes, sandals or clogs having a foot-shaped sole (1, 1'), which has an at least partially integrally moulded footbed for supporting the underside of the foot, comprising a shaped sole material made of synthetic or natural materials,
wherein areas of the foot-shaped sole are at least partially perforated and wherein the foot-shaped sole (1, 1') is moisture-permeable through holes (5) and is formed from material that is substantially not moisture-absorbent, and the holes (5) of the foot-shaped sole are disposed in the toe region, in the region of the outer or inner ball of the foot as well as in the heel region and extend through the foot-shaped sole (1, 1') in the form of bores from the upper side to the underside, wherein at the underside a layer for absorbing the moisture is disposed at least over the area of the bores,
**characterized in that**
this layer in the form of a loose, separate insert (3, 3') that stores the moisture is disposed at the underside of the foot-shaped sole,
that this insert (3, 3') comprises a nonwoven fabric layer (12) or a layer (13) of an open-cell, porous plastics material or a plastics material/cork mixture with a moisture-absorbing action,
and that the foot-shaped sole (1, 1') is made of a moisture-repellent cork/ethylene-vinyl acetate (EVA) mixture, a cork/latex mixture, a cork/rubber mixture as well as binding agents for the respective mixture or entirely from a closed-cell, foamed ethylene-vinyl acetate (EVA) or polyurethane,
and that areas of the footbed of the foot-shaped sole are at least partially perforated in such a way as to ventilate the sole of the foot in the footbed through this perforation (4, 5') and also to allow moisture to evaporate, wherein moisture in the shoe and sweat produced by the foot can also transfer through the holes (5) in the form of bores into the moisture-absorbing insert (3, 3').

2. Footbed insole system according to claim 1,
**characterized in that**
the foot-shaped sole (1, 1') comprises two layer portions of differing hardness of the sole material,
wherein the soft material is disposed in the region of the forefoot (11) and the hard material is disposed from there up to the receiver of the heel.

3. Footbed insole system according to claim 2,
**characterized in that**
the layer portion of the foot-shaped sole (1, 1') of the harder sole material is interspersed with strands of the layer portion of the softer sole material.

4. Footbed insole system according to one of claims 1-3,
**characterized in that**
the foot-shaped sole (1, 1') is covered towards the upper side by a moisture-absorbing covering (14) of microfibres.

5. Footbed insole system according to one of claims 1-4,
**characterized in that**
a perforation (15) of the foot-shaped sole (1') having holes that are larger in cross section is disposed in the region of the toe grip (19) and a further perforation (15') having holes that are smaller in cross section is disposed in the remaining areas of the footbed (2) extending in an, in relation thereto, flattened manner, in particular in front of and behind the toe grip (19) and in the region (8) of the heel.

6. Footbed insole system according to claim 5,
**characterized in that**,
in the case of a perforation (15') having smaller holes, these are provided in a relatively high number so that the directing of moisture away from the foot occurs also in this region.

7. Footbed insole system according to one of claims 1-6,
**characterized in that**
for moisture absorption in the nonwoven fabric layer (12) of the insert (3, 3') or the layer (13) of open-cell, porous plastics material or plastics material/cork mixture an active carbon fraction is contained.

8. Footbed insole system according to one of claims 1-7,
**characterized in that**
the insert (3, 3') comprises two layers disposed one on top of the other, namely an outer layer (12) of breathable nonwoven fabric with deodorizing active substances or the layer (13) of open-cell, porous plastics material or plastics material/cork mixture and an under layer (21) enriched with active carbon and having a moisture-absorbing and antibacterial action.

9. Footbed insole system according to one of claims 1-8,
**characterized in that**
an additional layer of the insert (3, 3') is provided with moisture storage.

## Revendications

1. Système de semelle intérieure pour chaussures de sport, de marche, de ski, de roller en ligne ou de ville, sandales ou sabots avec une semelle anatomique (1, 1') qui présente une assise de pied formée au moins partiellement pour le logement du dessous de pied, se composant d'un matériau de semelle formé en matières synthétiques ou naturelles,
dans lequel des zones de la semelle anatomique sont perforées au moins partiellement et dans lequel la semelle anatomique (1, 1') est réalisée de manière perméable à l'humidité par des perçages (5) et en un matériau n'absorbant pas essentiellement l'humidité, ainsi que les perçages (5) de la semelle anatomique sont créés dans la zone des orteils, dans la zone des coussinets plantaires externes et internes du pied ainsi que dans la zone du talon et s'étendent au travers de la semelle anatomique (1, 1') sous forme de trous du dessus jusqu'au dessous, dans lequel une couche est créée pour l'absorption de l'humidité sur le dessous au moins sur la zone des perçages,
**caractérisé en ce que** cette couche est créée comme une semelle orthopédique (3, 3') séparée, libre et stockant l'humidité sur le dessous de la semelle anatomique,
**en ce que** cette semelle orthopédique (3, 3') se compose d'une couche de non-tissé (12) ou d'une couche (13) en une matière plastique poreuse à alvéoles ouvertes ou en un mélange de matière plastique et de liège avec un effet d'absorption de l'humidité,
et **en ce que** la semelle anatomique (1, 1') se compose d'un mélange de liège et d'éthylène-acétate de vinyle (EVA), d'un mélange de liège et de latex, d'un mélange de liège et de caoutchouc ainsi que de liants pour le mélange respectif ou entièrement d'un éthylène-acétate de vinyle (EVA) à alvéoles fermées, expansé ou d'un polyuréthane,
et **en ce que** des zones de l'assise du pied de la semelle anatomique sont perforées au moins partiellement afin de ventiler la semelle dans l'assise du pied grâce à cette perforation (4, 5') et de permettre également une évaporation de l'humidité, l'humidité dans la chaussure et la sueur émise par le pied pouvant également passer par les perçages (5) réalisés comme des trous dans la semelle orthopédique (3, 3') absorbant l'humidité.

2. Système de semelle intérieure selon la revendication 1,
**caractérisé en ce que** la semelle anatomique (1, 1') se compose de deux parties en couche présentant une dureté différente du matériau de la semelle, le matériau souple étant appliqué dans la zone de l'avant-pied (11) et le matériau dur de là jusqu'au logement du talon.

3. Système de semelle intérieure selon la revendication 2,
**caractérisé en ce que** la partie en couche de la semelle anatomique (1, 1') présentant le matériau de semelle plus dur est traversée par des brins de la partie en couche présentant le matériau de semelle plus souple.

4. Système de semelle intérieure selon l'une quelconque des revendications 1 à 3,
**caractérisé en ce que** la semelle anatomique (1, 1') est recouverte par un revêtement (14) absorbant l'humidité en microfibres vers le dessus.

5. Système de semelle intérieure selon l'une quelconque des revendications 1 à 4,
**caractérisé en ce qu'**une perforation (15) de la semelle anatomique (1') est créée avec des perçages plus grands en section dans la zone préhensile des orteils (19) et une autre perforation (15') avec des trous plus petits en section dans les zones restantes, s'étendant de manière aplatie de l'assise du pied (2), en particulier devant et derrière la zone préhensile des orteils (19) et dans la zone (8) du talon.

6. Système de semelle intérieure selon la revendication 5,
**caractérisé en ce que** pour une perforation (15') avec de plus petits perçages, ceux-ci sont prévus en un nombre relativement élevé de sorte que l'évacuation de l'humidité du pied soit également effectuée dans cette zone.

7. Système de semelle intérieure selon l'une quelconque des revendications 1 à 6,
**caractérisé en ce qu'**une part de charbon actif est contenue pour l'absorption de l'humidité dans la couche de non-tissé (12) de la semelle orthopédique (3, 3') ou de la couche (13) en matière plastique poreuse à alvéoles ouvertes ou en mélange de matière plastique et de liège.

8. Système de semelle intérieure selon l'une quelconque des revendications 1 à 7,
**caractérisé en ce que** la semelle orthopédique (3, 3') se compose de deux couches disposées l'une sur l'autre, à savoir d'une couche (12) extérieure en non-tissé respirant avec des substances actives désodorisantes ou de la couche (13) en matière plastique poreuse à alvéoles ouvertes ou en un mélange de matière plastique et de liège et d'une couche (21) inférieure, enrichie en charbon actif avec un effet d'absorption de l'humidité et antibactérien.

9. Système de semelle intérieure selon l'une quelconque des revendications 1 à 8,
**caractérisé en ce qu'**une couche supplémentaire de la semelle orthopédique (3, 3') avec stockage de l'humidité est prévue.
